# EUROPÄISCHE PATENTSCHRIFT

(11) **EP 0 433 876 B1**
(45) Veröffentlichungstag und Bekanntmachung des Hinweises auf die Patenterteilung: **24.11.1993**
(21) Anmeldenummer: 90124024.2
(22) Anmeldetag: 13.12.1990
(51) Int. Cl.: B25D 17/08

(54) **Werkzeug zum Schlagbohren und Werkzeugaufnahme für schlagbohrende Werkzeuge**
Tool for percussive drilling and tool retainer for percussive drilling tools
Outil pour le forage à percussion et porte-outil pour outil de forage à percussion

(30) Priorität: 16.12.1989 DE 3941646
(43) Veröffentlichungstag der Anmeldung: 26.06.1991
(62) Teilanmeldung aus: 92101238.1
(73) Patentinhaber: HILTI Aktiengesellschaft, 9494 Schaan (LI)
(72) Erfinder: Kleine, Werner, Dipl.-Ing., W-2807 Achim-Uphusen (DE)
(74) Vertreter: Wildi, Roland

(56) Entgegenhaltungen:
- WO-A-88/09245
- WO-A-90/00957
- DE-A- 2 650 134
- FR-A- 2 331 410
- GB-A- 2 096 045

## Beschreibung

Die Erfindung betrifft ein Werkzeug mit einem Einspannschaft, der zum Einsetzen in eine Werkzeugaufnahme einer für das Schlagbohren vorgesehenen Handwerkzeugmaschine mit mindestens einander diametral gegenüberliegenden zwei Drehmitnahmenuten versehen ist, die für das axiale Einführen von Drehmitnehmern der Werkzeugaufnahme in die Endstirnfläche des Einspannschaftes münden, und der mindestens eine Verriegelungsaussparung aufweist, die für die Aufnahme eines Verriegelungskörpers der Werkzeugaufnahme mindestens an ihrem der Endstirnfläche des Einspannschaftes benachbarten Ende zur Begrenzung einer Axialbeweglichkeit des verriegelten Werkzeuges geschlossen ist.

Werkzeuge dieser Art sind beispielsweise durch die DE-PS 25 51 125 bekannt.

Der Erfindung liegt die Aufgabe zugrunde, Werkzeuge dieser Art so auszubilden, daß sie nur in einer ganz bestimmten Winkelstellung in eine Werkzeugaufnahme einführbar sind.

Das kann zur Sicherung zum Beispiel dann von großer Bedeutung sein, wenn die Aufnahme nur einen Verriegelungskörper und der Einspannschaft des Werkzeuges nur eine Verriegelungsaussparung aufweist. Wird in einem solchen Fall das Werkzeug falsch eingesetzt, dann stößt der Verriegelungskörper auf die glatte Oberfläche des Einspannschaftes, wenn er radial in die Verriegelungsstellung bewegt wird. Wird das nicht bemerkt, dann kann das Werkzeug aus der Werkzeugaufnahme herausgeschleudert werden und dadurch Verletzungen verursachen.

Aus der WO 88/09245 ist ein Werkzeug bekannt, welches beispielsweise drei Drehmitnahmenuten aufweist, wobei in keinem Falle zwei Drehmitnahmenuten einander diametral gegenüberliegen. Es handelt sich damit um ein gattungsfremdes Werkzeug, welches nur in einer bestimmten Winkelstellung in die Aufnahme eingesetzt werden kann, wobei aber durch die einander nicht diametral gegenüberliegenden Drehmitnahmenuten einseitige, zu grossen Abnutzungen führende Belastungen sowie erhebliche Querschnittschwächungen auftreten.

Die genannte Aufgabe ist gemäß der Erfindung bei einem eingangs genannten Werkzeug dadurch gelöst, daß die Drehmitnahmenuten unterschiedliche Querschnitte haben, wobei die radial nachaussen gerichteten Öffnungsflächen der Drehmitnahmenuten verschieden sind.

Dadurch wird erreicht, daß auch unter Berücksichtigung von Bautoleranzen und Abnutzungen der Drehmitnahmenuten im Einspannschaft dieser nur in einer bestimmten Drehstellung in die Werkzeugaufnahme eingesteckt werden kann, wenn die Drehmitnehmer der Werkzeugaufnahme mit entsprechend unterschiedlichen Querschnitten ausgebildet sind.

Die Erfindung bezieht sich auch auf eine bekannte Werkzeugaufnahme für schlagbohrende Werkzeuge mit mindestens zwei einander diametral gegenüberliegenden Drehmitnehmern für das axiale Einführen in Drehmitnahmenuten von Werkzeugen und mit mindestens einem Verriegelungskörper zum radialen Einführen in eine Verriegelungsnut des Werkzeuges.

Der Erfindung liegt auch hier die Aufgabe zugrunde, die Werkzeugaufnahme so auszubilden, daß in ihr die erfindungsgemäßen Werkzeuge nur in einer genau definierten Stellung einsetzbar sind.

Diese Aufgabe ist gemäß der Erfindung durch eine Werkzeugaufnahme gelöst, bei der neben den genannten Merkmalen der bekannten Werkzeugaufnahme die Drehmitnehmer durch verschiedene Breiten unterschiedliche Querschnitte aufweisen.

Weitere Merkmale der Erfindung sind in der folgenden Beschreibung von in der Zeichnung dargestellten Ausführungsbeispielen im einzelnen erläutert.

Es zeigen:
- Fig. 1: eine Seitenansicht eines Ausführungsbeispiels des abgebrochen dargestellten Einspannschaftes eines Werkzeuges und
- Fig 2 bis 5: Querschnitte von vier verschiedenen Ausführungsbeispielen.

Der in den Fig. 1 und 2 dargestellte Einspannschaft 11 eines Hammerbohrers weist zwei diametral einander gegenüberliegende Verriegelungsaussparungen 12 und dazu um 90° versetzt zwei Drehmitnahmenuten 13 und 14 auf. Beide Drehmitnahmenuten 13 und 14 haben eine im wesentlichen gleiche Querschnittsfläche, jedoch unterscheiden sie sich dadurch, daß bei der Drehmitnahmenut 13 die radial nach außen gerichtete Öffnungsfläche größer ist als die entsprechende Öffnungsfläche der Drehmitnahmenut 14. Außerdem hat die Drehmitnahmenut 14 eine radial gemessen größere Tiefe als die Drehmitnahmenut 13. Die Querschnitte der beiden Nuten 13 und 14 sind also verschieden.

Wie das aus Fig. 1 ersichtlich ist, münden die Drehmitnahmenuten 13 und 14 in die freie Endstirnfläche 20 des Einspannschaftes, so daß der Werkzeugschaft axial in eine Werkzeugaufnahme einführbar ist, die den Nuten 13 und 14 angepaßte leistenförmige Drehmitnehmer aufweist.

Es ist offensichtlich, daß auch bei größten Bautoleranzen und bei starken Abnutzungen der Drehmitnahmenuten im Einspannschaft und der Drehmitnehmer in der Werkzeugaufnahme durch die unterschiedlichen Querschnitte der Nuten 13, 15 bei einer entsprechenden Ausbildung der Querschnitte der Drehmitnehmer der Einspannschaft nur in einer Stellung in die Werkzeugaufnahme einführbar ist, in der der für die Drehmitnahmenut 13 ausgebildete Drehmitnehmer in diese und der andere Drehmitnehmer in die Drehmitnahmenut 14 eingreift.

Das in Fig. 3 dargestellte zweite Ausführungsbeispiel unterscheidet sich von dem ersten Ausführungsbeispiel dadurch, daß der Boden 26 der der Nut 13 entsprechenden Nut 23 konvex und beim dargestellten Ausführungsbeispiel koaxial zur Achse des Werkzeuges gewölbt ist.

Das in Fig. 4 dargestellte dritte Ausführungsbeispiel unterscheidet sich von dem ersten Ausführungsbeispiel nach den Fig. 1 und 2 dadurch, daß hier nur eine Verriegelungsaussparung 12 vorgesehen ist.

Das in Fig. 5 dargestellte vierte Ausführungsbeispiel unterscheidet sich von dem ersten und dritten Ausführungsbeispiel nach Fig. 1, 2 bzw. 4 dadurch, daß hier der einzigen Verriegelungsaussparung 12 eine dritte Drehmitnahmenut 15 diametral gegenüber angeordnet ist, die den gleichen Querschnitt hat wie die Drehmitnahmenut 14.

Eine Werkzeugaufnahme weist für den Eingriff in die Drehmitnahmenuten 13, 14, 23 passend ausgebildete, leistenförmige Drehmitnehmer und Verriegelungskörper für den Eingriff in die Verriegelungsaussparungen 12 auf.

Bei allen in der Zeichnung dargestellten vier Ausführungsformen sind die Verriegelungsaussparungen 12 mindestens gegenüber der einen der einander diametral gegenüberliegenden Drehmitnahmenuten 13, 14, um 90° versetzt angeordnet.

Bei einem weiteren nicht dargestellten Ausführungsbeispiel ist jede Verriegelungsaussparung gegenüber der ihr in der Drehrichtung des Werkzeuges nacheilenden Drehmitnahmenut um mehr als 90° versetzt. Dadurch wird erreicht, daß diejenige Flanke der Drehmitnahmenut die durch das zu übertragende Drehmoment auf Druck belastet ist, sich von der ihr benachbarten Verriegelungsaussparung in einem größeren Abstand befindet als die andere Flanke der Drehmitnahmenut von der dieser benachbarten Verriegelungsaussparung, so daß die beim Antrieb des Werkzeuges auf Druck belastenten Flächen der Drehmitnahmenuten im Werkzeugschaft besser abgestützt sind.

Durch die konvexe Ausbildung des Bodens 26 der Drehmitnahmenut 23 gemäß des Ausführungsbeispiels nach den Fig. 3 wird der Vorteil erreicht, daß der Mitnehmer der Werkzeugaufnahme sehr breit ausgebildet werden kann, ohne daß der Querschnitt des Werkzeuges dadurch verringert werden muß.

Gegenüber anderen Ausbildungen der Werkzeugschäfte gegen falsches Einsetzen, wie z.B. in der DE-C2-37 16 915 vorgeschlagen, hat die erfindungsgemäße Ausbildung den Vorteil, daß Einspannschäfte dieser Art mit den gleichen Vorrichtungen hergestellt werden können, wie die üblichen bekannten Werkzeuge, bei denen die Drehmitnahmenuten einander diametral gegenüber angeordnet sind.

Bei den dargestellten Ausführungsbeispielen sind die Drehmitnahmenuten im Querschnitt trapezförmig, wie das bei den bekannten Einspannschäften oft üblich ist. Die Querschnitte der Drehmitnahmenuten können jedoch jede beliebige, für eine formschlüssige Drehverbindung mit den Drehmitnehmern geeignete Form haben.

Die vorstehende Beschreibung und die Zeichnung beschränken sich nur auf die Angabe von Merkmalen, die für die beispielsweise Verkörperung der Erfindung wesentlich sind.

## Patentansprüche

1. Werkzeug mit einem Einspannschaft (11)
- der zum Einsetzen in eine Werkzeugaufnahme einer für das Schlagbohren vorgesehenen Handwerkzeugmaschine mit mindestens zwei einander diametral gegenüberliegenden Drehmitnahmenuten (13, 14, 23) versehen ist, die für das axiale Einführen von Drehmitnehmern der Werkzeugaufnahme in die Endstirnfläche (20) des Einspannschaftes (11) münden, und
- der mindestens eine Verriegelungsaussparung (12) aufweist, die für die Aufnahme eines Verriegelungskörpers der Werkzeugaufnahme mindestens an ihrem der Endstirnfläche (20) des Einspannschaftes (11) benachbarten Ende zur Begrenzung einer Axialbeweglichkeit des verriegelten Werkzeuges geschlossen ist, **dadurch ge****kennzeichnet,** dass die Drehmitnahmenuten (13, 14, 23) unterschiedliche Querschnitte haben, wobei die radial nach aussen gerichteten Öffnungsflächen der Drehmitnahmenuten (13, 14) verschieden sind.

2. Werkzeug nach Anspruch 1, dadurch gekennzeichnet, dass die verschiedenen Drehmitnahmenuten (13, 14) verschieden tief sind.

3. Werkzeug nach Anspruch 1 oder 2, dadurch gekennzeichnet, dass mindestens eine Drehmitnahmenut (23) eine Bodenfläche (26) aufweist, die konvex gewölbt ist.

4. Werkzeug nach einem der Ansprüche 1 bis 3, dadurch gekennzeichnet, dass nur eine Verriegelungsaussparung (12) vorhanden ist und auf der dieser gegenüberliegenden Seite eine dritte Drehmitnahmenut (15) angeordnet ist.

5. Werkzeug nach einem der Anspruche 1 bis 4, dadurch gekennzeichnet, dass die Verriegelungsaussparung gegenüber der ihr in der Drehrichtung des Werkzeuges nacheilenden Drehmitnahmenut um mehr als 90° versetzt ist.

6. Werkzeugaufnahme für schlagbohrende Werkzeuge
- mit mindestens zwei einander diametral gegenüberliegenden Drehmitnehmern fur das axiale Einführen in Drehmitnahmenuten (13, 14, 23) von Werkzeugen und
- mit mindestens einem Verriegelungskörper zum radialen Einführen in eine Verriegelungsaussparung (12) des Werkzeuges, dadurch gekennzeichnet,
- dass die Drehmitnehmer durch verschiedene Breiten unterschiedliche Querschnitte aufweisen.

## Claims

1. Tool comprising a clamping shaft (11)
which is provided, for the purpose of insertion into a tool chuck of a hand operated percussion drill, with at least two diametrally opposite rotary pickup grooves (13, 14, 23), which terminate in the end surfaces (20) of the clamping shaft (11) for axial insertion of rotary pickups of the chuck, and
which has at least one locking cut-out (12) which, for accommodating a locking body of the chuck, is closed at least at its end adjacent the end surface (20) of the clamping shaft (11), in order to restrict axial mobility of the locked tool, **characterised in that** the rotary pickup grooves (13, 14, 23) have different cross-sections, in which respect the radially outwardly oriented opening surfaces of the rotary pickup grooves (13, 14) are different.

2. Tool according to claim 1, **characterised in that** the different rotary pickup grooves (13, 14) are of different depths.

3. Tool according to claim 1 or 2, **characterised in** **that** at least one rotary pickup groove (23) has a convexedly curved ground surface (26).

4. Tool according to one of claims 1 to 3, **charac****terised in that** there is only of locking cut-out (12), and that on the opposite side thereof is arranged a third rotary pickup groove (15).

5. Tool according to one of claims 1 to 4, **charac****terised in that** the locking cut-out is offset by more than 90° relative to rotary pickup groove which follows it in the rotary direction of the tool.

6. Tool chuck for percussion-drilling tools
- with at least two diametrally oppositely arranged rotary pickups for axial insertion into the rotary pickup grooves (13, 14, 23) of tools, and
- with at least one locking body for radial insertion into a locking cut-out (12) of the tool, **characterised** **in that**
- the rotary pickups have cross-sections which differ in their widths.

## Revendications

1. Outil, comprenant une tige de fixation (11)
qui, pour la mise en place dans un porte-outil d'une perceuse à main à percussion, est munie d'au moins deux gorges d'entraînement en rotation (13, 14, 23) diamétralement opposées qui débouchent, pour l'introduction axiale de tocs d'entraînement en rotation du porte-outil, dans la surface frontale d'extrémité (20) de la tige de fixation (11), et
qui présente au moins un évidement de verrouillage (12) qui, pour la réception d'un corps de verrouillage du porte-outil, est fermé au moins à son extrémité avoisinant la surface frontale d'extrémité (20) de la tige de serrage (11) pour limiter la mobilité axiale de l'outil verrouillé, caractérisé en ce que les gorges d'entraînement en rotation (13, 14, 23) présentent des sections transversales différentes, les surfaces d'ouverture des gorges d'entraînement en rotation (13, 14) dirigées vers l'extérieur étant différentes.

2. Outil selon la revendication 1, caractérisé en ce que les différentes gorges d'entraînement en rotation (13, 14) présentent des profondeurs différentes.

3. Outil selon l'une des revendications 1 ou 2, caractérisé en ce qu'au moins une gorge d'entraînement en rotation (23) présente une surface de fond (26) à courbure convexe.

4. Outil selon l'une des revendications 1 à 3, caractérisé en ce qu'il ne présente qu'un évidement de verrouillage (12) et que sur le côté opposé à celui-ci est disposée une troisième gorge d'entraînement en rotation (15).

5. Outil selon l'une des revendications 1 à 4, caractérisé en ce que l'évidement de verrouillage est décalé de plus de 90° par rapport à la gorge d'entraînement en rotation qui le suit dans le sens de rotation de l'outil.

6. Porte-outil pour des outils de forage à percussion, comprenant
au moins deux tocs d'entraînement en rotation diamétralement opposés pour l'introduction axiale dans des gorges d'entraînement en rotation (13, 14, 23) d'outils, et
au moins un corps de verrouillage pour l'introduction radiale de l'outil dans un évidement de verrouillage (12), caractérisé en ce que les tocs d'entraînement en rotation présentent des sections transversales qui diffèrent par leur largeur.
